# EUROPÄISCHE PATENTSCHRIFT

(11) **EP 0 537 431 B1**
(45) Veröffentlichungstag und Bekanntmachung des Hinweises auf die Patenterteilung: **28.05.1997**
(21) Anmeldenummer: 92113171.0
(22) Anmeldetag: 03.08.1992
(51) Int. Cl.: G07D 7/00, G06K 7/10

(54) **Einrichtung zum optischen Erkennen von Dokumenten**
Device for the optical recognition of documents
Dispositif pour la reconnaissance optique de documents

(30) Priorität: 14.10.1991 CH 3005/91
(43) Veröffentlichungstag der Anmeldung: 21.04.1993
(73) Patentinhaber: MARS INCORPORATED, McLean Virginia 22101-3885 (US)
(72) Erfinder: De Man, Ivo, CH-1196 Gland (CH)
(74) Vertreter: Burke, Steven David

(56) Entgegenhaltungen:
- EP-A- 0 314 312
- DE-A- 2 647 285
- GB-A- 1 410 823
- GB-A- 2 122 743
- US-A- 3 480 785
- US-A- 4 204 765

## Beschreibung

Die Erfindung bezieht sich auf eine Einrichtung zum optischen Erkennen von Dokumenten der im Oberbegriff des Anspruchs 1 genannten Art.

Solche Einrichtungen zum optischen Erkennen von Dokumenten werden beispielsweise in Banknoten-Akzeptoren zum optischen Erkennen von Banknoten verwendet.

Es ist eine Einrichtung zum optischen Erkennen von Dokumenten aus der US 4 319 137 bekannt, die ein bedrucktes Blatt anhand von aufgedruckten Merkmalen erkennt. Eine längliche Quelle für weisses Licht leuchtet einen schmalen Streifen aus, der sich quer über das Blatt erstreckt. Das vom Blatt im Streifen gestreute bzw. dort durch das Blatt hindurchscheinende Licht wird mittels drei, in einer Reihe angeordneter Photosensoren gleichzeitig aufgefangen. Jeder Photosensor registriert nur das Licht aus einem engen Spektralbereich, z. B. in der Farbe rot, grün oder blau. Für jeden Streifen übermitteln die Photosensoren drei den drei Farben entsprechende elektrische Signale an eine Auswerteeinrichtung.

Die DE-PS 37 05 870 beschreibt eine als Lesekopf verwendbare Vorrichtung, die ein zeilenweises Abtasten eines Blatts ermöglicht. Die Vorrichtung weist eine Zeile von Photodioden auf, zu denen jeweils ein Paar von gegeneinander geneigten Leuchtdioden zugeordnet ist. Jedes Leuchtdiodenpaar beleuchtet das Blatt in einem unmittelbar vor der zugeordneten Photodiode gelegenen Gebiet. Ein Kollimator ist vor jeder Photodiode angeordnet und blendet alles Licht aus, das nicht aus dem unmittelbar vor der Photodiode gelegenen Gebiet des Blatts stammt. Der Lesekopf produziert ein einfarbiges, gerastertes Abbild eines Druckmusters auf dem Blatt.

Weiter ist aus der EP-A 338 123 bekannt, den Lesekopf aus einer Gruppe von parallel angeordneten auswechselbaren Modulen auszubilden, die die zeilenförmige Anordnung von Photodioden und Lichtquellen aufweisen und das Blatt streifenförmig optisch abtasten. Jedes Modul arbeitet im Licht einer vorbestimmten Farbe und produziert die Signale für ein gerastertes einfarbiges Abbild des Druckmusters auf dem Blatt.

Schliesslich ist eine Vorrichtung zum Abtasten eines Blatts mit einem einzigen Photosensor aus der CH-PS 573 634 bekannt, wobei eine kleine kreisförmige Fläche auf dem Blatt nacheinander mit einzelnen, schief zur Blattebene angeordneten Lichtquellen von unterschiedlicher Spektralfarbe wiederholt ausgeleuchtet wird. Synchron zu dieser zyklischen Beleuchtung dieser Fläche empfängt der einzige Photosensor Licht im jeweiligen Spektralbereich, das senkrecht zur Blattebene in den Photosensor gestreut wird. Ein Verschieben des Blatts nach jedem Zyklus ermöglicht ein Abtasten eines schmalen Streifens auf dem Blatt.

Als wesentliches Merkmal dieser Einrichtungen sind die Lichtquellen und die Photosensoren in Bezug zur Blattebene so angeordnet, dass in die Photosensoren kein an der Blattoberfläche direkt reflektiertes Licht gelangt.

Der Erfindung liegt die Aufgabe zugrunde, eine kostengünstige Einrichtung zum optischen Erkennen von Dokumenten zu schaffen, die ein sicheres Erfassen von farbigen Merkmalen auf der Blattoberfläche des Dokuments ermöglicht.

Die genannte Aufgabe wird erfindungsgemäss durch die Merkmale des Anspruchs 1 gelöst. Vorteilhafte Ausgestaltungen ergeben sich aus den abhängigen Ansprüchen.

Nachfolgend werden Ausführungsbeispiele der Erfindung anhand der Zeichnungen näher erläutert.

Es zeigt:
- Figur 1: eine Einrichtung zum Erkennen von Dokumenten,
- Figur 2: eine Anordnung von Lichtquellen und Photosensoren,
- Figur 3: eine erste Gruppierung von Lichtquellen,
- Figur 4: eine zweite Gruppierung von Lichtquellen und
- Figur 5: ein Diagramm.

In der Figur 1 bedeutet 1 ein blattförmiges Dokument mit einem ein- oder mehrfarbigen aufgedruckten kennzeichnenden Muster, wie es z. B. von Banknoten bekannt ist. Ein Transportmittel 2 befördert das Dokument 1 flach in einer Transportebene 3 durch eine Einrichtung zum Erkennen von Dokumenten 1 hindurch. Ausserhalb der Transportebene 3 sind photoempfindliche Elemente, z. B. Photosensoren 4, angeordnet, deren optische Achsen senkrecht auf der Transportebene 3 stehen und eine einzige Sensorebene 5 quer zu einer Transportrichtung 6 des Dokuments 1 festlegen.

Die Photosensoren 4 bilden untereinander in der Sensorebene 5 mindestens eine aequidistante Reihe, wobei der Abstand der Reihe der Photosensoren 4 zur Transportebene 3 vorbestimmt ist. Die Photosensoren 4 sind zum Umwandeln von Licht 7 aus einem breiten Spektralbereich in elektrische Sensorsignale S eingerichtet. Der Spektralbereich umfasst beispielsweise Wellenlängen von 0,4 µm bis 10 µm, wie dies z. B. bei Halbleiterphotoelementen aus Silizium der Fall ist. Das Licht 7 kann z. B. am Dokument 1 gestreut sein. Die Photosensoren 4 weisen einen senkrecht zur Sensorebene 5 gemessenen Akzeptanzwinkel α für das einfallende Licht 7 auf und bestimmen dadurch, in der Transportrichtung 6 gemessen, die Breite eines Bereichs 8 auf dem Dokument 1, der sich als schmaler Streifen quer zur Transportrichtung 6 im wesentlichen über die Breite des Dokumentes 1 erstreckt. Da das Transportmittel 2 das Dokument 1 in der Transportrichtung 6 befördert, wandert der Bereich 8 über das ganze Dokument 1 hinweg.

Der Bereich 8 wird von wenigstens einer, vorzugsweise aber zwei symmetrisch angeordneten, aus Lichtquellen gebildeten Leuchtzeilen 9, 10 beleuchtet. Die optischen Achsen der Lichtquellen in einer Leuchtzeile 9 bzw. 10 bestimmen eine Leuchtebene 11 bzw. 12. Die Leuchtebenen 11, 12 schneiden sich gegenseitig unter einem Winkel Θ in der gemeinsamen Schnittlinie zwischen der Transportebene 3 und der Sensorebene 5, die als winkelhalbierende Ebene zwischen den beiden Leuchtebenen 11 und 12 den Winkel Θ teilt.

Die Lichtquellen sind in beiden Leuchtzeilen 9 und 10 aequidistant angeordnet. Beide Leuchtzeilen 9, 10 weisen in der Leuchtebene 11, 12 einen gleichen Abstand zur Transportebene 3 auf und sind zur Sensorebene 5 symmetrisch. Die Lichtquellen der beiden Leuchtzeilen 9, 10 beleuchten gemeinsam wenigstens den Bereich 8. Der mittlere Einfallswinkel einer das Dokument 1 beleuchtenden Strahlung der Lichtquellen beträgt Θ/2 und ist so bemessen, dass trotz der Oberflächenstruktur des Dokuments 1 keine direkten Reflexe in die Photosensoren 4 gelangen und andererseits die Empfindlichkeit der Einrichtung auf kleine Variationen des Abstands der Dokumente 1 von der Transportebene 3 unmerklich ist. Dies ist für das Lesen von zerknitterten Dokumenten 1 von Vorteil.

Ein Steuergerät 13 ist mittels Speiseleitungen 14 mit den Lichtquellen der Leuchtebenen 11, 12 verbunden. Je eine Signalleitungen 15 verbinden die Photosensoren 4 und das Speisegerät 13. Eine Ansteuerleitung 16 stellt eine Verbindung zwischen dem Speisegerät 13 und einem Antrieb 17 des Transportmittels 2 her. Ein Signalausgang des Steuergeräts 13 ist mit einer Datenleitung 18 mit einem Dateneingang einer Auswerte-Einheit 19 verbunden.

Das Steuergerät 13 ist zum Speisen der Lichtquellen in den Leuchtzeilen 11 und 12 sowie zum Verstärken und Digitalisieren der Sensorsignale S eingerichtet. Vorzugsweise ermöglicht das Steuergerät 13 mittels eines eingebauten Taktgebers 20 ein kurzzeitiges Ein- und Ausschalten der Lichtquellen, wobei in einem vom Taktgeber 20 vorgegebenen Zyklus Z von Arbeitsschritten t die Lichtquellen, beispielsweise einzeln oder in Gruppen, für eine vorbestimmte Taktzeit t nacheinander aufleuchten und das Dokument 1 im Bereich 8 beleuchten. Der Zyklus Z wiederholt sich, wobei beispielsweise im ersten Arbeitsschritt t1 das Transportmittel 2 das Dokument 1 um die Breite des Bereichs 8 verschiebt.

Das Steuergerät 13 weist für jede Signalleitung 15 einen Eingang mit einem Verstärker 13' auf, dessen Verstärkungsfaktor mit einem externen Signal einstellbar ist, und ist zum Digitalisieren der verstärkten, analogen elektrischen Sensorsignale S eingerichtet. Bei jedem Arbeitsschritt t gelangen über jede der Signalleitungen 15 die der Lichtintensität des von den Photosensoren 4 empfangenen Lichts 7 proportionalen Sensorsignale S an den Eingang des angeschlossenen Verstärkers 13'. Für jeden Photosensor 4 verstärkt und digitalisiert das Steuergerät 13 die bei jedem Arbeitsschritt t eintreffenden Sensorsignale S und leitet sie in digitalisierter Form als Zahlengruppe über die Datenleitung 18 an die Auswerte-Einheit 19. Die Verstärker 13' können über die Datenleitung 18 von der Auswerte-Einheit 19 erzeugte Einstellgrössen empfangen, die als externe Signale zur Anpassung der Verstärkungsfaktoren dienen.

Der Taktgeber 20 steuert den Antrieb 17 des Transportmittels 2, wobei Z. B. in einem ersten Arbeitschritt t1 des Zyklus Z das Dokument 1 in der Transportrichtung 6 bewegt wird, damit die Photosensoren 4 einen neuen Bereich 8 abtasten können. Für jeden Zyklus Z erhält die Auswerte-Einheit 19 eine vorbestimmte Anzahl den Bereich 8 kennzeichnenden Zahlengruppen. Sobald das Dokument 1 in den vorbestimmten Bereichen 8 abgetastet ist, kann die Auswerte-Einheit 19 diese Zahlengruppen mit vorbestimmten Musterzahlengruppen vergleichen, die in der Auswerte-Einheit 19 abgespeichert sind, und über eine Annahme oder eine Rückgabe des Dokuments 1 entscheiden.

Optische Mittel 21 können mit Vorteil im Strahlengang vor den Photosensoren 4 angebracht sein, um das am Dokument 1 gestreute Licht 7 weitgehend unabhängig von den optischen Eigenschaften der Photosensoren 4 zu sammeln und ihnen zuzuführen. Vorzugsweise sind die optischen Mittel 21 kostengünstige asphärische Kunststofflinsen oder ein beugungsoptisch wirksames, holographisches optischen Element, das in Kunststoff eingeprägt sein kann. Beispielsweise eignen sich Polyester, Polycarbonate usw. als Kunststoffe.

Zusätzliche Lichtquellen erhöhen mit Vorteil das Unterscheidungsvermögen der Einrichtung zum optischen Erkennen von Dokumenten 1, da nicht nur das gestreute Licht 7 als einziges Unterscheidungsmerkmal dient, sondern auch die Transparenz des Dokuments 1 und/oder die Fluoreszenz der auf dem Dokument 1 vorhandenen Farbstoffe.

Eine weitere Leuchtreihe 22 kann auf der den Photosensoren 4 abgewandten Seite des Dokuments 1 in der Sensorebene 5 angeordnet sein, wobei die optischen Achsen der Lichtquellen der Leuchtreihe 22 derart in der Sensorebene 5 ausgerichtet sind, dass der Bereich 8 auf der den Photosensoren 4 abgewandten Seite des Dokuments 1 beleuchtet wird.

Die Lichtquellen der Leuchtreihe 22 sind über Versorgungsleitungen 23 mit dem Steuergerät 13 verbunden. Der Taktgeber 20 steuert in zusätzlichen Arbeitsschritten t das Ein- und Ausschalten der Lichtquellen der Leuchtreihe 22. Das das Dokument 1 durchscheinende Licht 7 wird vom optischen Mittel 21 gesammelt und den Photosensoren 4 zugeführt.

Eine sich über die ganze Breite des Dokuments 1 erstreckende Quelle für ultraviolettes Licht, eine UV-Quelle 24, kann parallel zum Bereich 8 auf der Seite des Dokuments 1 angeordnet sein, die den Photosensoren 4 zugewandt ist. Selbstverständlich darf diese UV-Quelle 24 einen Empfang des Lichts 7 im Photosensor 4 nicht behindern. Mit einer hier nicht gezeigten Leitung aus dem Steuergerät 13 wird die UV-Quelle 24 gespeist, wobei sie in einem zusätzlichen Arbeitsschritt t des Taktgebers 20 während einer vorbestimmten Taktzeit ein- und ausgeschaltet wird.

Es sind Dokumente 1 bekannt, deren Farbstoffe, z. B. im aufgedruckten Muster, in den Papierfasern usw., im Ultraviolettlicht fluoreszieren. Während der Beleuchtung des Dokuments 1 mit ultraviolettem Licht wandeln allfällig im Bereich 8 vorhandene fluoreszierende Farbstoffe dieses in langwelligeres Licht 7 um. Die Photosensoren 4 können die Verteilung des langwelligeren Lichts 7 im Bereich 8 ohne zusätzliche Filter registrieren, da die Photosensoren 4 für das ultraviolette Licht praktisch blind sind. Die Einrichtung kann daher das Vorhandensein dieser fluoreszierenden Farbstoffe sowie deren Verteilung auf dem Dokument 1 feststellen.

Weitere optische Mittel können als Strahlenoptiken 21', 21", 21"' das von den Lichtquellen emittierte Licht auf den Bereich 8 konzentrieren.

In der Figur 2 bildet eine Platte 25, 25' die Transportebene 3 (Figur 1) und ist ein Teil eines von Kanalwänden 26 begrenzten Transportkanals, in dem das flach ausgebreitete Dokument 1 parallel zu der einen Kanalwand 26 ausgerichtet und in der Transportrichtung 6 verschiebbar ist. Gehört das Dokument 1 einem vorbestimmten Satz von Blättern mit verschiedenen Abmessungen an, wie z. B. eine Banknote aus einem Satz von Nennwerten, richtet sich der Abstand zwischen den Kanalwänden 26 nach dem Dokument 1 mit den grössten Abmessungen. Das Transportmittel 2 (Figur 1) bewegt das Dokument 1 unter der Reihe von Photosensoren 4, 4' durch die Sensorebene 5 hindurch. Symmetrisch zur Sensorebene 5 sind die beiden Leuchtzeilen 9 und 10 für die Beleuchtung des Bereichs 8 angeordnet. In der Zeichnung sind die Lichtquellen der Leuchtzeilen 9, 10 als Punkte dargestellt. Die Leuchtzeilen 9, 10 und die Leuchtreihe 22 (Figur 1) können sich über die ganze Breite des Transportkanals erstrecken.

In den beiden Leuchtzeilen 9 und 10 sowie, falls vorhanden, in der Leuchtreihe 22 sind die optischen Achsen zweier benachbarter Lichtquellen der gleichen Leuchtzeile 9 bzw. 10 oder der Leuchtreihe 22 jeweils um einen Quellenabstand A bzw. A' distanziert, wobei zur Verbesserung einer gleichmässigen Beleuchtung vorzugsweise die Lichtquellen der einen Leuchtzeile 9 gegen die Lichtquellen der anderen Leuchtzeile 10 quer zur Transportrichtung 6 verschoben sind. Die Lichtquellen sind in Farbgruppen eingeteilt, die sich durch das Spektrum der ausgesandten Strahlung unterscheiden. Die Strahlung der Lichtquellen einer Farbgruppe umfasst einen engen, zusammenhängenden Spektralbereich.

Es ist von Vorteil, als Lichtquellen Leuchtdioden 27, 28 zu verwenden, die mit kurzzeitigen, wesentlich über einem zugelassenen Dauergrenzstrom liegenden Stromimpulsen gespeist werden, da in dieser Betriebsart die Lichtausbeute der Leuchtdioden 27, 28 entsprechend vergrössert ist und die Strahlung dennoch einen engen Spektralbereich aufweist. Eine Vielzahl von Farbgruppen sind bei den Leuchtdioden 27, 28 auf dem Markt erhältlich.

Die Photosensoren 4, 4' sind in ihrer Reihe ebenfalls aequidistant positioniert, wobei zwischen den optischen Achsen zweier benachbarter Photosensoren 4, 4' ein Sensorabstand B eingehalten ist, der aber ein Vielfaches des Quellenabstands A bzw. A' ist.

Ein in der Sensorebene 5 gemessener Akzeptanzwinkel β der Photosensoren 4, 4' kann um ein Vielfaches grösser als der Akzeptanzwinkel α sein. Das optische Mittel 21 (Figur 1) bestimmt durch seine Eigenschaften auch den Akzeptanzwinkel β. Die benachbarten Photosensoren 4, 4' empfangen Licht 7 aus sich überlappenden Ausschnitten 29 des Bereichs 8. Die gleiche Stelle im Bereich 8 sendet somit gleichzeitig Licht 7 in mehrere Photosensoren 4, 4', wobei das Streuvermögen dieser Stelle, der Streuwinkel, die Distanz zum Photosensor 4 bzw. 4' usw. für jeden Photosensor 4 bzw. 4' unterschiedlich sind und von der Einrichtung schon in den Photosensoren 4, 4' verschieden gewichtet wird. Das Ausmass der Ueberlappung der Ausschnitte 29 ist durch den Akzeptanzwinkel β bestimmt.

Diese Einrichtung weist den Vorteil auf, dass bereits in den Photosensoren 4, 4' eine von den vorbestimmten Akzeptanzwinkeln α und β, von den Abständen A und B, von der Verteilung der Lichtquellen und von den verwendeten Farbgruppen abhängige analoge Signalaufbereitung stattfindet, bevor die Umwandlung in die elektrischen Sensorsignale S und deren Weiterleitung über die Signalleitungen 15 zum Steuergerät 13 erfolgt. Mit Vorteil reduziert der Akzeptanzwinkel β nicht nur die Anzahl der für ein Erkennen des Dokuments 1 notwendigen Anzahl Photosensoren 4, 4' sondern auch die für das Erkennen des Dokuments 1 benötigte Auswertezeit. Ausserdem sind gegenüber dem Stand der Technik die mechanischen Anforderungen an eine genaue seitliche Ausrichtung des Dokuments 1 im Transportkanal geringer, ohne die Sicherheit des Erkennens der Dokumente 1 preiszugeben.

Bei dünnen Dokumenten 1 durchdringt ein Teil der Strahlung aus den beiden Leuchtzeilen 9, 10 den Bereich 8. Mit Vorteil kann als weiteres Merkmal die Transmissionseigensschaften des Dokuments 1 von einer weiteren Reihe von photoempfindlichen Elementen, z. B. Photodetektoren 30, erfasst werden, die auf der von den Leuchtzeilen 9, 10 abgewandten Seite des Dokuments 1 in der Sensorebene 5 angeordnet sind. Beispielhaft bildet die Reihe der Photodetektoren 30 in der Sensorebene 5 ein an der Transportebene 3 gespiegeltes Bild der Reihe der Photosensoren 4, 4'.

In der Platte 25, 25' ist wenigstens im Bereich der Sensorebene 5 ein quer über die Breite des Transportkanals eingebautes, für die Strahlung durchlässiges Fenster 31 angeordnet, das in der Transportrichtung 6 die Breite des Bereichs 8 aufweist. Das Fenster 31 besteht aus einem transparenten Stoff und ist bündig in die Platte 25, 25' eingelassen, um ein Ansammeln von Fasern und dergleichen im Fenster 31 zu vermeiden. Vorzugsweise sind zwischen dem Fenster 31 und den Photodetektoren 30 die optischen Mittel 21 angeordnet, die vorbestimmte Akzeptanzwinkel α', β' der Photodetektoren 30 bewirken. Das Fenster 31 und das optische Mittel 21 vor den Photodetektoren 30 kann als Einheit kombiniert sein.

Die Signalleitungen 15' verbinden jeden Photodetektor 30 mit dem Steuergerät 13. Die elektrischen Sensorsignale S der Photodetektoren 30 werden im Steuergerät 13 wie diejenigen der Photosensoren 4, 4' aufbereitet und ergänzen die den Bereich 8 kennzeichnende Zahlengruppe.

Vorzugsweise ist die Reihe der photoempfindlichen Elemente 4, 4', 30 kürzer als die Leuchtzeilen 9, 10 und die Leuchtreihe 22, beispielsweise auf beiden Seiten um einen halben Sensorabstand B. Im Transportkanal ist so eine ausreichende Beleuchtung des Bereichs 8 auch für das breiteste Dokument 1 sichergestellt und die beiden äussersten photoempfindlichen Elemente 4, 4', 30 sammeln relevante, auf das Dokument 1 bezogene Daten.

Die Platte 25, 25' weist zwei mit einem diffusen weissen Streumedium (z. B. Titandioxid) belegte Streuelemente 32 auf, die im Transportkanal das Fenster 31 einfassen. Die beiden Streuelemente 32 streuen das Licht der Leuchtzeilen 11, 12 diffus in die Photosensoren 4, 4'. Die von den Streuelementen 32 gewonnenen Messwerte ermöglichen einen Ausgleich der infolge von Alterungseffekten oder Temperaturschwankungen veränderten Empfindlichkeit der Einrichtung. Unmittelbar vor Ankunft des Dokuments 1 wird ein ganzer Zyklus Z des Taktgebers 20 (Figur 1) durchlaufen und die von den beiden Streuelementen 32 erhaltenen Sensorsignale S in der Auswerte-Einheit 19 (Figur 1) als Normzahlengruppen abgespeichert, die z. B. als Einstellgrössen für den Verstärkungsfaktor jedes einzelnen Verstärkers 13' (Figur 1) im Steuergerät 13 dienen.

Ist das Dokument 1 schmaler als der Abstand zwischen den beiden Kanalwänden 26, beleuchten die Lichtquellen neben dem Bereich 8 auch einen Teil der Platte 25, 25' bzw. der beiden Streuelemente 32. Da beim Abtasten des Dokuments 1 die Zahlengruppen mit den entsprechenden Normzahlengruppen in der Auswerte-Einheit 19 verglichen werden, sind die flächenmässige Anteile der beiden beleuchteten Streuelemente 32 und des auf dem Dokument 1 beleuchteten Bereichs 8 bestimmbar.

Ist das diffuse Streumedium für Infrarotlicht durchlässig, kann das Streumedium als Streuelement 32 auf dem Fenster 31 angeordnet sein. Das infrarote Licht der Leuchtreihe 22 gelangt bei der Messung des Dokumentes 1 in Transmission durch das diffuse Streumedium hindurch zu den Photosensoren 4, 4'.

In einer Kombination der bisher beschriebenen Ausführungen ist zwischen den Photodetektoren 30 eine vorbestimmte Anzahl von Strahlenquellen 33 in der Leuchtreihe 22 angeordnet, deren optische Achsen in der Sensorebene 5 liegen und die den Bereich 8 auf der von den Leuchtebenen 11, 12 abgewandten Seite des Dokuments 1 mit senkrecht einfallender Strahlung 34 beleuchten, wenn die Strahlenquellen 33 über die Versorgungsleitungen 23 vom Steuergerät 13 gespeist werden. Das durch das Dokument 1 scheinende Licht 7 dient als Mass für die Transparenz des Dokuments 1, wird von den Photosensoren 4, 4' empfangen und in die Sensorsignale S umgewandelt.

Die jeweils zwischen zwei benachbarten Photodetektoren 30 eingebauten Strahlenquellen 33 der Leuchtreihe 22 können z. B. der gleichen Farbgruppe angehören, wobei mit Vorteil die Strahlenquellen 33 Infrarotlicht erzeugen, dessen Strahlung 34 sich für eine Messung der Transparenz besonders gut eignet.

Beispielhaft ist in der Figur 3 die Leuchtzeile 9 mit den im Quellenabstand A angeordneten Leuchtdioden 27 gezeigt. Die Leuchtdioden 27 sind in der Zeichnung entsprechend ihrem Emissionsspektrum verschieden schraffiert. Gehören beispielsweise die Leuchtdioden 27 den drei Farbgruppen Grün, Rot, Gelb an, folgen sich in einer ersten Periode P1 der Lichtquellen eine grüne, eine rote, eine gelbe Leuchtdiode 27. Die anschliessend folgenden Perioden P umfassen in der gleichen Reihenfolge wiederum je eine grüne, eine rote und eine gelbe Leuchtdiode 27.

Mit Vorteil werden während eines Arbeitsschrittes t des Taktgebers 20 (Figur 1) die Leuchtdioden 27, 28 (Figur 2) der gleichen Farbgruppe in den beiden Leuchtreihen 9, 10 (Figur 2) gleichzeitig mit Energie versorgt, damit der Bereich 8 (Figur 2) gleichmässig in der vorbestimmten Farbe ausgeleuchtet wird.

In der Figur 4 ist als Beispiel die Leuchtzeile 9 gezeigt, deren Leuchtdioden 27 den Farbgruppen Infrarot, Rot, Gelb oder Grün angehören. Die Anordnung der Leuchtdioden 27 der verschiedenen Farbgruppen in der Leuchtzeile 9 ist so gewählt, dass die in der Zeichnung mit einer schrägen Schraffur gekennzeichneten, lichtschwächeren Leuchtdioden 27 in der Leuchtzeile 9 entsprechend häufiger vorkommen, um eine Beleuchtung des Bereichs 8 mit gleicher Intensität durch jede Farbgruppe sicherzustellen. Beispielsweise sind die grünen Leuchtdioden 27 bei gleicher aufgenommener Leistung weniger hell als gelbe, rote, oder infrarote. In der Zeichnung sind die grünen Leuchtdioden 27 mit der schrägen Schraffur zwischen zwei verschiedenen Leuchtdioden 27 aus den drei übrigen Farbgruppen angeordnet. Die erste Periode P1 der Leuchtdioden 27 umfasst z. B. die Farben Infrarot-Grün-Gelb-Grün-Rot-Grün, an die sich die nächsten gleichartigen Perioden P anschliessen.

Die Perioden P der Leuchtzeilen 9, 10 bzw. der Leuchtzeile 22 können untereinander phasenverschoben sein.

Mit Vorteil ist zwischen den Leuchtdioden 27 und der Platte 25 die Strahlenoptik 21' angeordnet, das eine gleichmässige Verteilung der Lichtintensität im Bereich 8 (Figur 1) des Dokuments 1 bewirkt, obwohl das Licht mit vielen fast punktförmigen Lichtquellen der gleichen Farbgruppe erzeugt wird. Vorzugsweise findet das beugungsoptisch wirksame Element als Strahlenoptik 21' Verwendung, da seine von der Wellenlänge der Lichtstrahlen 35 abhängigen optischen Eigenschaften optimal an die räumliche Verteilung der Leuchtdioden 27 der verschiedenen Farbgruppen anpassbar sind.

Beispielhaft zeigt die Figur 5 in Verbindung mit der Figur 1 einen zeitlichen Ablauf der Speisespannung U₀ auf der Ansteuerleitung 16, der Speisespannungen U₁ bis U₃ auf den Speiseleitungen 14 bzw. Versorgungsleitungen 23 und das Sensorsignal S auf einer der Signalleitungen 15, 15' (Figur 2). Im ersten Arbeitsschritt t1 des Zyklus Z ist der Antrieb 17 zum Verschieben des Dokuments 1 eingeschaltet, in den folgenden drei Arbeitsschritten t des Zyklus Z werden die Speisespannungen U₁ bis U₃ an die Lichtquellen der drei Farbgruppen zeitlich gestaffelt abgegeben. Anschliessend folgt der nächste Zyklus Z. Das Sensorsignal S folgt der Intensität des Lichts 7, wobei die relative Höhe H des Sensorsignals S von der lokalen Reflektivität bzw. Transmission des Dokuments 1 im Licht der jeweiligen Farbgruppe abhängig ist.

## Patentansprüche

1. Einrichtung zum optischen Erkennen von Dokumenten (1) mit wenigstens einer sich über die Breite des Dokuments (1) erstreckenden Reihe von regelmässig angeordneten photoelektrischen Elementen (4; 4' ; 30), die Licht in einer Richtung empfangen, welche eine zu einer Transportfläche (3) des Dokuments (1) senkrechte Sensorebene (5) festlegt, zum Empfangen von durch das Dokument (1) verändertem Licht (7), und mit mindestens einer zur Sensorebene (5) und zur Transportfläche (3) geneigten Leuchtebene (11; 12) zum Beleuchten eines von der Sensorebene (5) festgelegten-Bereichs (8) des Dokuments (1), wobei die Leuchtebene (11; 12) in einer Leuchtzeile (9; 10) angeordnete Lichtquellen (27; 28) enthält, sowie mit Mitteln (13, 13', 20; 19) zum Ansteuern der Lichtquellen (24; 27; 28; 33) und zum Verarbeiten von Sensorsignalen, dadurch gekennzeichnet, dass zueinander benachbarte Lichtquellen (27; 28) in jeder Leuchtzeile (9; 10) einen Quellenabstand (A) aufweisen, der kleiner ist als ein Sensorabstand (B) zwischen zueinander benachbarten photoelektrischen Elementen (4; 4'; 30), dass die Lichtquellen (24; 27; 28; 33) zum Erzeugen von Licht aus einem engen Spektralbereich ausgebildet sind, wobei die Lichtquellen mit gleichem Spektralbereich einer von mehreren Farbgruppen angehören, und dass die photoelektrischen Elemente (4; 4'; 30) senkrecht zur einzigen Sensorebene (5) einen ersten Akzeptanzwinkel (α) und in der Sensorebene (5) einen zweiten Akzeptanzwinkel (β) aufweisen, wobei der erste Akzeptanzwinkel (α) die Breite des Bereichs (8) festlegt und der zweite Akzeptanzwinkel (β) ein Ueberlappen von Ausschnitten (29) des Bereichs (8) bestimmt.

2. Einrichtung nach Anspruch 1, dadurch gekennzeichnet, dass Photosensoren (4; 4') in der Sensorebene (5) über dem ausgeleuchteten Bereich (8) und auf der gleichen Seite des Dokuments (1) wie die Leuchtebene (11; 12) angeordnet sind.

3. Einrichtung nach Anspruch 1 oder 2, dadurch gekennzeichnet, dass Photodetektoren (30) in der Sensorebene (5) auf der von den Leuchtebenen (11; 12) abgewandten Seite des Dokuments (1) angeordnet sind.

4. Einrichtung nach einem der Ansprüche 1 bis 3, dadurch gekennzeichnet, dass Strahlungsquellen (33) als weitere Lichtquellen in der Sensorebene (5) auf der von den Leuchtebenen (11; 12) abgewandten Seite des Dokuments (1) angeordnet sind und dass das Dokument (1) im Bereich (8) beidseitig beleuchtbar ist.

5. Einrichtung nach einem der Ansprüche 1 bis 4, dadurch gekennzeichnet, dass das Steuergerät (13) zum zyklisches Ein- und Ausschalten der Lichtquellen (24; 27; 28; 33) und zum dazu synchronen Empfang der Sensorsignale eingerichtet ist, wobei immer nur eine einzelne Farbgruppe der Lichtquellen (24; 27; 28; 33) zur gleichen Zeit eingeschaltet ist, so dass der Bereich (8) in mehreren Arbeitsschritten (t) eines Taktgebers (20) im Steuergerät (13) nacheinander mit Licht aus verschiedenen Spektralbereichen abtastbar ist.

6. Einrichtung nach einem der Ansprüche 1 bis 4, dadurch gekennzeichnet, dass die Leuchtzeilen (9; 10) die Lichtquellen von wenigstens drei Farbgruppen umfassen, dass das Steuergerät (13) zum zyklisches Ein- und Ausschalten aller Lichtquellen (24; 27; 28; 33) einer Farbgruppe und zum dazu synchronen Empfang der Sensorsignale aus den photoelektrischen Elementen (4; 4'; 30) eingerichtet ist und dass die Lichtquellen der Farbgruppen periodisch abwechselnd in der Leuchtzeile (9 bzw. 10) angeordnet sind.

7. Einrichtung nach einem der Ansprüche 1 bis 4, dadurch gekennzeichnet, dass die Leuchtzeilen (9; 10) die Lichtquellen von wenigstens drei Farbgruppen umfassen, dass das Steuergerät (13) zum zyklisches Ein- und Ausschalten aller Lichtquellen (24; 27; 28; 33) einer Farbgruppe und zum dazu synchronen Empfang der Sensorsignale aus den photoelektrischen Elementen (4; 4'; 30) eingerichtet ist, dass zum gleichmässigen Ausleuchten des Bereichs (8) die Anzahl der Lichtquellen aus jeder Farbgruppe von der von diesen Lichtquellen erzeugbaren Lichtintensität abhängig ist und dass die Lichtquellen der Farbgruppen periodisch in den Leuchtzeilen (9; 10) angeordnet sind.

8. Einrichtung nach einem der Ansprüche 5 bis 7, dadurch gekennzeichnet, dass wenigstens eine Ultraviolettlicht-Quelle (24) als Lichtquelle zum Beleuchten des Bereichs (8) mit Ultraviolettlicht zwischen dem Dokument (1) und den photoelektrischen Elementen (4; 4'; 30) ausserhalb der Sensorebene (5) parallel zur Transportebene (3) angeordnet ist.

9. Einrichtung nach Anspruch 1, dadurch gekennzeichnet, dass zum Erzeugen der Akzeptanzwinkel (α; β) optische Mittel (21) vor den photoelektrischen Elementen (4; 4'; 30) angeordnet sind.

10. Einrichtung nach Anspruch 1, dadurch gekennzeichnet, dass zur besseren Ausleuchtung des Bereichs (8) eine Strahlenoptik (21'; 21"; 21"') vor den Lichtquellen (24; 27; 28; 33) angeordnet sind.

## Claims

1. Apparatus for the optical recognition of documents (1), having at least one row of regularly arranged photoelectric elements (4; 4'; 30) extending over the width of the document (1), which receive light in a direction that defines a sensor plane (5) perpendicular to a transport surface (3) of the document (1), for receiving light (7) modified by the document (1), and having at least one illumination plane (11; 12), which is inclined to the sensor plane (5) and to the transport surface (3), for illuminating a region (8) of the document (1) defined by the sensor plane (5), the illumination plane (11; 12) containing light sources (27; 28) arranged in an illumination line (9; 10), and also having means (13, 13', 20; 19) for controlling the light sources (24; 27; 28; 33) and for processing sensor signals, characterised in that mutually adjacent light sources (27; 28) in each illumination line (9; 10) have a source spacing (A) which is smaller than a sensor spacing (B) between mutually adjacent photoelectric elements (4; 4'; 30), the light sources (24; 27; 28; 33) are constructed to generate light in a narrow spectral range, the light sources with the same spectral range belonging to one of several colour groups, and the photoelectric elements (4; 4'; 30) have a first acceptance angle (α) perpendicular to the single sensor plane (5) and a second acceptance angle (β) in the sensor plane, the first acceptance angle (α) defining the width of the region (8) and the second acceptance angle (β) determining an overlap of sections (29) of the region (8).

2. Apparatus according to claim 1, characterised in that photosensors (4; 4') are arranged in the sensor plane (5) above the illuminated region (8) and on the same side of the document (1) as the illumination planes (11; 12).

3. Apparatus according to claim 1 or 2, characterised in that photodetectors (30) are arranged in the sensor plane (5) on the side of the document (1) which is turned away from the illumination planes (11; 12).

4. Apparatus according to any one of claims 1 to 3, characterised in that radiation sources (33) are arranged as further light sources in the sensor plane (5) on the side of the document (1) which is turned away from the illumination planes (11; 12), and the document (1) can be illuminated on both sides in the region (8).

5. Apparatus according to any one of claims 1 to 4, characterised in that the control device (13) is operable to switch the light sources (24; 27; 28; 33) on and off cyclically and to receive the sensor signals in synchronism with said cyclic switching, in a manner in which only a single colour group of the light sources (24; 27; 28; 33) is switched on at the same time, so that the region (8) is successively scannable with light from different spectral regions in several operating steps (t) of a timing generator (20) in the control device (13).

6. Apparatus according to any one of claims 1 to 4, characterised in that the illumination lines (9; 10) comprise the light sources of at least three colour groups, the control device (13) is operable to switch all the light sources (24; 27; 28; 33) of one colour group on and off cyclically and to receive, in synchronism therewith, the sensor signals from the photoelectric elements (4; 4'; 30), and the light sources of the colour groups are arranged to alternate periodically in the illumination line (9 or 10).

7. Apparatus according to any one of claims 1 to 4, characterised in that the illumination lines (9; 10) comprise the light sources of at least three colour groups, the control device (13) is operable to switch all the light sources (24; 27; 28; 33) of one colour group on and off cyclically and to receive, in synchronism therewith, the sensor signals from the photoelectric elements (4; 4'; 30) and, for uniform illumination of the region (8), the number of light sources of each colour group is dependent on the light intensity that can be generated by those light sources, and the light sources of the colour groups are arranged periodically in the illumination lines (9; 10).

8. Apparatus according to any one of claims 5 to 7, characterised in that at least one ultraviolet light source (24) is arranged outside the sensor plane (5) and parallel to the transport plane (3), between the document (1) and the photoelectric elements (4; 4'; 30), as a light source for illuminating the region (8) with ultraviolet light.

9. Apparatus according to claim 1, characterised in that, for generating the acceptance angles (α; β), optical means (21) are arranged in front of the photoelectric elements (4; 4'; 30).

10. Apparatus according to claim 1, characterised in that, for better illumination of the region (8), a geometrical lens system (21'; 21"; 21"') is arranged in front of the light sources (24; 27; 28; 33).

## Revendications

1. Dispositif pour la reconnaissance optique de documents (1), comprenant au moins une rangée d'éléments photoélectriques (4 ; 4' ; 30), disposés régulièrement sur toute la largeur du document (1) et qui reçoivent la lumière dans une direction définie par un plan de capteurs (5) perpendiculaire à une surface de transport (3) du document (1) , lesquels sont destinés à recevoir la lumière (7) modifiée par le document (1), et comprenant au moins un plan d'émission de lumière (11 ; 12), incliné par rapport au plan des capteurs (5) et à la surface de transport (3), lequel est destiné à illuminer une zone (8) du document (1) définie par le plan des capteurs (5), le plan d'émission de lumière (11 ; 12) contenant des sources lumineuses (27 ; 28), disposées dans une ligne de lumière (9 ; 10), et comprenant des organes (13, 13', 20 ; 19) destinés à commander les sources lumineuses (24 ; 27 ; 28 ; 33) et à traiter les signaux émis par les capteurs, caractérisé en ce que des sources lumineuses (27 ; 28), contiguës les unes aux autres dans chaque ligne de lumière (9 ; 10), sont situées les unes par rapport aux autres à une distance (A) inférieure à la distance (B) entre les éléments photoélectriques (4 ; 4' ; 30), contigus les uns aux autres, en ce que les sources lumineuses (24 ; 27 ; 28 ; 33) sont conçues pour produire de la lumière à partir d'un domaine spectral étroit, les sources lumineuses avec le même domaine spectral appartenant à l'un des différents groupes de couleurs, et en ce que les éléments photoélectriques (4 ; 4' ; 30) forment un premier angle d'acceptance (α), perpendiculairement au seul plan de capteurs (5), et un deuxième angle d'acceptance (β) dans le plan des capteurs (5), le premier angle d'acceptance (α) définissant la largeur de la zone (8) et le deuxième angle d'acceptance (β) déterminant un recouvrement des sections (29) de la zone (8).

2. Dispositif selon la revendication 1, caractérisé en ce que les capteurs photoélectriques (4 ; 4') sont disposés dans le plan des capteurs (5), au-dessus de la zone illuminée (8) et sur le côté du document (1) face aux plans d'émission de lumière (11 ; 12).

3. Dispositif selon la revendication 1 ou 2, caractérisé en ce que des détecteurs photoélectriques (30) sont disposés dans le plan des capteurs (5), sur le côté du document (1) opposé aux plans d'émission de lumière (11 ; 12).

4. Dispositif selon l'une quelconque des revendications 1 à 3, caractérisé en ce que des sources de rayonnement (33), constituant d'autres sources lumineuses, sont disposées dans le plan des capteurs (5) sur le côté du document (1) opposé aux plans d'émission de lumière (11 ; 12) et en ce que le document (1) peut être illuminé des deux côtés dans la zone (8).

5. Dispositif selon l'une quelconque des revendications 1 à 4, caractérisé en ce que l'appareil de commande (13) est équipé pour connecter et déconnecter par cycles les sources lumineuses (24 ; 27 ; 28 ; 33) et pour recevoir de manière synchrone les signaux émis par les capteurs à cet effet, un seul groupe de couleurs des sources lumineuses (24 ; 27 ; 28 ; 33) étant toujours connecté au même moment, de telle sorte que la zone (8) peut être balayée successivement par la lumière provenant de plusieurs domaines spectraux au cours de plusieurs étapes de travail (t) d'un synchroniseur (20), monté dans l'appareil de commande (13).

6. Dispositif selon l'une quelconque des revendications 1 à 4, caractérisé en ce que les lignes de lumière (9 ; 10) contiennent les sources lumineuses d'au moins trois groupes de couleurs, en ce que l'appareil de commande (13) est équipé pour connecter et déconnecter par cycles toutes les sources lumineuses (24 ; 27 ; 28 ; 33) d'un groupe de couleurs et pour recevoir de manière synchrone les signaux provenant des éléments photoélectriques (4 ; 4' ; 30) et émis par les capteurs à cet effet, et en ce que les sources lumineuses des groupes de couleurs sont disposées en alternance périodique dans les lignes de lumière (9 ; 10).

7. Dispositif selon l'une quelconque des revendications 1 à 4, caractérisé en ce que les lignes de lumière (9 ; 10) contiennent les sources lumineuses d'au moins trois groupes de couleurs, en ce que l'appareil de commande (13) est équipé pour connecter et déconnecter par cycles toutes les sources lumineuses (24 ; 27 ; 28 ; 33) d'un groupe de couleurs et pour recevoir de manière synchrone les signaux provenant des éléments photoélectriques (4 ; 4' ; 30) et émis par les capteurs à cet effet, en ce que, pour illuminer régulièrement la zone (8), le nombre de sources lumineuses de chaque groupe de couleurs dépend de l'intensité lumineuse produite par ces sources lumineuses et en ce que les sources lumineuses des groupes de couleurs sont disposées périodiquement dans les lignes de lumière (9 ; 10).

8. Dispositif selon l'une quelconque des revendications 5 à 7, caractérisé en ce qu'au moins une source de lumière ultraviolette (24), constituant la source lumineuse destinée à illuminer la zone (8) avec la lumière ultraviolette, est disposée entre le document (1) et les éléments photoélectriques (4 ; 4' ; 30) à l'extérieur du plan des capteurs (5), parallèlement au plan de transport (3).

9. Dispositif selon la revendication 1, caractérisé en ce que des organes optiques (21) sont disposés devant les éléments photoélectriques (4 ; 4' ; 30) pour former les angles d'acceptance (α ; β).

10. Dispositif selon la revendication 1, caractérisé en ce qu'une optique de Newton (21' ; 21" ; 21'") est disposée devant les sources lumineuses (24 ; 27 ; 28 ; 33) pour mieux illuminer la zone la zone (8).
